# EUROPÄISCHE PATENTSCHRIFT

(11) **EP 3 199 081 B1**
(45) Veröffentlichungstag und Bekanntmachung des Hinweises auf die Patenterteilung: **07.04.2021**
(21) Anmeldenummer: 16152661.1
(22) Anmeldetag: 26.01.2016
(51) Int. Cl.: A47L 5/36

(54) **PARALLELEINLASS-STUTZEN**
PARALLEL INLET NOZZLE
MANCHON A ENTREE PARALLELE

(43) Veröffentlichungstag der Anmeldung: 02.08.2017
(73) Patentinhaber: HILTI Aktiengesellschaft, 9494 Schaan (LI)
(72) Erfinder: Hanslmeier, Xaver, 87665 Mauerstetten (DE); Müller, Svenja, 86161 Augsburg (DE); Taack-Trakranen, John Van, 81475 Muenchen (DE)
(74) Vertreter: Hilti Aktiengesellschaft Corporate Intellectual Property

(56) Entgegenhaltungen:
- GB-A- 1 256 728
- US-A- 2 539 195
- US-A- 4 939 809
- US-A1- 2005 081 324
- US-A1- 2006 010 639

## Beschreibung

Die vorliegende Erfindung betrifft eine Saugeinlassöffnung für einen Staubsauger, der insbesondere geeignet ist ein Fluid anzusagen und in einem Aufbewahrungsbehälter zu speichern, enthaltend wenigstens ersten Einlassteilabschnitt, einen zweiten Einlassteilabschnitt sowie eine dritten Einlassteilabschnitt, wobei der erste Einlassteilabschnitt mittels des zweiten Einlassteilabschnitt so mit dem dritten Einlassteilabschnitt verbunden ist, dass ein vom dem Staubsauger angesaugtes Fluid nachfolgend durch den ersten, zweiten und dritten Einlassteilabschnitt zu dem Aufbewahrungsbehälter strömt.

Der Begriff "Staubsauger" umfasst hierbei alle möglichen Vorrichtungen zum Ansaugen von Feststoffen und/oder eines Fluids, d.h. insbesondere Flüssigkeiten mit darin enthaltenden Schmutzpartikeln, sowie zum Speichern der Feststoffe und/oder des Fluids bzw. der Schmutzpartikel in einem entsprechenden Aufbewahrungsbehälter. Derartige Staubsauger sind üblicherweise an Baustellen alleine für sich und/oder in Kombination mit einer Werkzeugmaschine, wie z.B. einer Kernbohrmaschine, einem Trennschleifern oder dergleichen, im Einsatz. Die angesaugten Feststoffe bzw. das angesaugte Fluid kann auch als Medium bezeichnet werden. Mit Hilfe dieses Mediums können insbesondere Schmutzpartikel von dem Staubsauger angesaugt werden.

Ein Staubsauger verfügt üblicherweise über einen Schlauch, mit dem das Fluid von einer Düse oder der angeschlossenen Werkzeugmaschine zu dem Staubsauger geleitet wird. Der Staubsauger verfügt des Weiteren über eine Saugeinlassöffnung, an die ein Ende des Schlauchs mit dem Staubsauger verbunden wird. Diese Saugeinlassöffnung ist dabei häufig an dem Saugkopf des Staubsaugers angeordnet. Der Saugkopf ist für gewöhnlich oberhalb des Aufbewahrungsbehälters positionierbar und enthält oftmals den Großteil der technischen Komponenten des Staubsaugers, wie z.B. eine Turbine zum Erzeugen eines Unterdrucks, den Filter und dergleichen.

Gemäß dem Stand der Technik besteht die Saugeinlassöffnung lediglich aus einem Rohrabschnitt, durch den das angesaugte Fluid von dem Saugkopf zu dem darunter liegenden Aufbewahrungsbehälter strömt.

Nachteilig an diesen Saugeinlassöffnungen gemäß dem Stand der Technik ist jedoch, dass keine optimale Anströmung bzw. Einleiten des angesaugten Fluids erzeugt werden kann. Sowohl im Inneren der Saugeinlassöffnung als auch direkt hinter der Saugeinlassöffnung, d.h. im Inneren des Staubsaugers, kommt es hierdurch oftmals zu einer turbulenten Strömung des Fluids, die sich einerseits negativ auf die Saugleistung auswirkt und andererseits zu einer unerwünschten Verteilung der Schmutzpartikeln im Aufbewahrungsbehälter führt. Dies kann wiederum zu unerwünschten Ablagerungen an den Seitenwänden des Aufbewahrungsbehälters führen.

Beispielsweise offenbart GB 1 256 728 A einen Staubsauger, der eine Saugeinheit umfasst, die dazu eingerichtet ist, auf einen Saugkopf eines offenen Staubbehälters aufgesetzt zu werden. Dabei kann die Saugeinheit dazu verwendet werden, Luft einzusaugen, so dass im Bereich einer Einlassöffnung des Staubbehälters eine Saugwirkung entsteht.

Es ist daher Aufgabe der vorliegenden Erfindung, eine verbesserte Saugeinlassöffnung für einen Staubsauger bereitzustellen, durch welche die vorstehend genannten Probleme gelöst werden.

Die vorstehend genannte Aufgabe wird durch den erfindungsgemäßen Gegenstand des unabhängigen Anspruchs 1 gelöst. Weitere vorteilhafte Ausgestaltungen der vorliegenden Erfindung sind in dem abhängigen Anspruch beschrieben.

Die vorstehend genannte Aufgabe wird gelöst durch eine Saugeinlassöffnung für einen Staubsauger, der insbesondere geeignet ist ein Fluid anzusagen und in einem Aufbewahrungsbehälter zu speichern, enthaltend wenigstens ersten Einlassteilabschnitt, einen zweiten Einlassteilabschnitt sowie eine dritten Einlassteilabschnitt, wobei der erste Einlassteilabschnitt mittels des zweiten Einlassteilabschnitt so mit dem dritten Einlassteilabschnitt verbunden ist, dass ein vom dem Staubsauger angesaugtes Fluid nachfolgend durch den ersten, zweiten und dritten Einlassteilabschnitt zu dem Aufbewahrungsbehälter strömt.

Erfindungsgemäß ist dabei eine Mittelängsachse des dritten Einlassteilabschnitts im Wesentlichen waagegerecht angeordnet, sodass das Fluid im Wesentlichen waagerecht aus dem dritten Einlassteilabschnitt in den Aufbewahrungsbehälter strömt. Durch diese spezifische Anordnung und Ausgestaltung der Saugeinlassöffnung kann ein besonders vorteilhaftes Einströmen des angesaugten Fluids in den Innenraum des Staubsaugers erreicht werden. Dies wird insbesondere dadurch gewährleistet, da das Fluid waagerecht bzw. horizontal aus der Saugeinlassöffnung bzw. dem Einlassteilabschnitt ausströmt. Turbulente Verwirbelungen werden hierdurch verringert bzw. vollständig verhindert.

Gemäß einer weiteren vorteilhaften Ausgestaltungsform der vorliegenden Erfindung kann vorgesehen sein, dass der erste Einlassteilabschnitt sowie der dritte Einlassteilabschnitt so zueinander positioniert sind, dass eine Mittelängsachse des ersten Einlassteilabschnitts und die Mittelängsachse des dritten Einlassteilabschnitts im Wesentlichen parallel zueinander angeordnet sind. Es ist dabei möglich, dass die Mittelängsachse des ersten Einlassteilabschnitts und die Mittelängsachse des dritten Einlassteilabschnitts und damit auch im Wesentlichen der erste Einlassteilabschnitt sowie der dritte Einlassteilabschnitt waagerecht bzw. horizontal angeordnet sind. Hierdurch kann ein besonders vorteilhaftes Ausströmen des Fluids aus der Saugeinlassöffnung bzw. Einströmen des Fluids in den Innenraum des Staubsaugers erreicht werden.

Entsprechend einer weiteren vorteilhaften Ausgestaltungsform der vorliegenden Erfindung kann vorgesehen sein, dass der erste Einlassteilabschnitt sowie der dritte Einlassteilabschnitt so zueinander positioniert ist, dass eine Mittelängsachse des ersten Einlassteilabschnitts und die Mittelängsachse des dritten Einlassteilabschnitts im Wesentlichen in einem spitzen Winkel zueinander angeordnet sind. Hierdurch kann eine höhere Strömungsgeschwindigkeit des Fluids in der Saugeinlassöffnung erreicht werden, die wiederum ein verbessertes Strömungsverhalten des Fluids in der Saugeinlassöffnung bzw. auch aus der Saugeinlassöffnung ermöglicht.

Um eine geführte bzw. gerichtete Strömung des angesaugten Mediums in der Saugeinlassöffnung zu erreichen, kann gemäß einer weiteren vorteilhaften Ausgestaltungsform der vorliegenden Erfindung es möglich sein, dass zwischen dem ersten Einlassteilabschnitt und dem zweiten Einlassteilabschnitt ein erster Krümmungsabschnitt sowie zwischen von dem zweiten Einlassteilabschnitt und dem dritten Einlassteilabschnitt ein zweiter Krümmungsabschnitt vorgesehen ist.

Erfindungsgemäß ist ferner vorgesehen, dass eine Einlassöffnung des ersten Einlassteilabschnitts an einer auf dem Aufbewahrungsbehälter aufsetzbaren Saugkopfeinrichtung positioniert ist. Hierdurch die Saugeinlassöffnung bequem zusammen mit dem Saugkopf von dem Staubsauger entfernt werden, um dem Anwender beispielsweise direkten bzw. ungehinderten Zugang zu dem Aufbewahrungsbehälter zu ermöglichen. Dies ist insbesondere vorteilhaft, wenn der Aufbewahrungsbehälter entleert werden muss. Erfindungsgemäß ist darüber hinaus vorgesehen, dass die Mittelängsachse des dritten Einlassteilabschnitts und eine Mittelängsachse des ersten Einlassteilabschnitts in einer Ebene liegen.

Um ein möglichst optimales Strömungsverhalten des angesaugten Fluids in der Saugeinlassöffnung und insbesondere ein möglichst schnelles Durchströmen des Fluids durch den zweiten und dritten Einlassteilabschnitt zu erreichen, kann gemäß einer weiteren vorteilhaften Ausgestaltungsform der vorliegenden Erfindung es möglich sein, dass der zweite Einlassteilabschnitt und der dritte Einlassteilabschnitt so zueinander angeordnet sind, dass der zweite Einlassteilabschnitt und der dritte Einlassteilabschnitt so ausgestaltet sind, dass bei einer vertikalen Anordnung des zweiten Einlassteilabschnitts und bei einer horizontalen Anordnung des dritten Einlassteilabschnitts sich die Querschnittsfläche des zweiten Einlassteilabschnitts und die Querschnittsfläche des dritten Einlassteilabschnitts mit einem Wert von 15% bis 25%, insbesondere 20%, überschneiden.

Entsprechend einer weiteren vorteilhaften Ausgestaltungsform der vorliegenden Erfindung kann vorgesehen sein, dass an einer Auslassöffnung des dritten Einlassteilabschnitts ein zylindrischer Verlängerungsabschnitt vorgesehen ist, wobei der Verlängerungsabschnitt im Wesentlichen waagerecht angeordnet ist. Hierdurch kann ein besonders vorteilhaftes Ausströmen des Fluids aus der Saugeinlassöffnung bzw. dem dritten Einlassteilabschnitt erreicht werden.

Entsprechend einer weiteren vorteilhaften Ausgestaltungsform der vorliegenden Erfindung kann vorgesehen sein, dass an einer Auslassöffnung des dritten Einlassteilabschnitts ein plattenförmiger Verlängerungsabschnitt vorgesehen ist, wobei der Verlängerungsabschnitt im Wesentlichen waagerecht und an einem unteren Ende des dritten Einlassteilabschnitts angeordnet ist. Hierdurch kann ein besonders vorteilhaftes Ausströmen des Fluids aus der Saugeinlassöffnung bzw. dem dritten Einlassteilabschnitt erreicht werden. Alternativ kann anstelle des plattenförmigen Verlängerungsabschnitts auch eine Lippe vorgesehen sein. Diese Lippe kann dabei aus Gummi oder einem anderen elastischen Material gefertigt sein.

Um eine besonders optimale Anpassung der Fluidströmung an die Saugeinlassöffnung zwischen dem zweiten und dritten Einlassteilabschnitt zu erreichen, kann gemäß einer weiteren vorteilhaften Ausgestaltungsform der vorliegenden Erfindung kann vorgesehen sein, dass an einer Innenseite des zweiten Krümmungsabschnitts eine Einbuchtung vorgesehen ist. Mit Hilfe der Einbuchtung, die in Form einer Delle ausgestaltet sein kann, kommt es in der Saugeinlassöffnung zwischen dem zweiten und dritten Einlassteilabschnitt zu dem Coandä-Effekt, durch welchen das Fluid förmlich an der Innenseite des zweiten Krümmungsabschnitts anliegt.

Weitere Vorteile ergeben sich aus der folgenden Figurenbeschreibung. In den Figuren sind verschiedene Ausführungsbeispiele der vorliegenden Erfindung dargestellt. Die Figuren, die Beschreibung und die Ansprüche enthalten zahlreiche Merkmale in Kombination. Der Fachmann wird die Merkmale zweckmässigerweise auch einzeln betrachten und zu sinnvollen weiteren Kombinationen zusammenfassen.

In den Figuren sind gleiche und gleichartige Komponenten mit gleichen Bezugszeichen beziffert.

Es zeigen:
- Fig. 1: eine Seitenansicht auf einen Staubsauger mit einer erfindungsgemäßen Saugeinlassöffnung und einem Aufbewahrungsbehälter für ein angesaugtes Fluid;
- Fig. 2: eine Vorderansicht auf einen Staubsauger;
- Fig. 3: eine Innenansicht auf einen Staubsauger mit der erfindungsgemäßen Saugeinlassöffnung, einer Turbine, einem Filter und dem Aufbewahrungsbehälter für ein angesaugtes Fluid;
- Fig. 4: eine Seitenansicht auf die erfindungsgemäßen Saugeinlassöffnung gemäß einer ersten Ausführungsform enthaltend einen ersten Einlassteilabschnitt, einen zweiten Einlassteilabschnitt und einen dritten Einlassteilabschnitt;
- Fig. 5: eine Seitenansicht auf die erfindungsgemäßen Saugeinlassöffnung gemäß einer zweite Ausführungsform enthaltend einen ersten Einlassteilabschnitt, einen zweiten Einlassteilabschnitt und einen dritten Einlassteilabschnitt, wobei der erste Einlassteilabschnitt eine Neigung aufweist;
- Fig. 6: eine Seitenansicht auf die erfindungsgemäßen Saugeinlassöffnung gemäß einer dritten Ausführungsform enthaltend einen ersten Einlassteilabschnitt, einen zweiten Einlassteilabschnitt und einen dritten Einlassteilabschnitt, wobei der dritte Einlassteilabschnitt einen zylindrischen Verlängerungsabschnitt aufweist;
- Fig. 7: eine Seitenansicht auf die erfindungsgemäßen Saugeinlassöffnung gemäß einer vierten Ausführungsform enthaltend einen ersten Einlassteilabschnitt, einen zweiten Einlassteilabschnitt und einen dritten Einlassteilabschnitt, wobei der dritte Einlassteilabschnitt einen plattenförmigen Verlängerungsabschnitt aufweist;
- Fig. 8: eine Seitenansicht auf die erfindungsgemäßen Saugeinlassöffnung gemäß einer fünften Ausführungsform enthaltend einen ersten Einlassteilabschnitt, einen zweiten Einlassteilabschnitt und einen dritten Einlassteilabschnitt, wobei der dritte Einlassteilabschnitt eine Einbuchtung aufweist;
- Fig. 9: eine Schnittansicht gemäß des Schnitts A-A in der Ansicht aus Fig. 4; und
- Fig. 10: eine Schnittansicht gemäß des Schnitts B-B in der Ansicht aus Fig. 4.

### Ausführungsbeispiele:

Fig. 1, 2 und 3 zeigen einen Staubsauger 1, der im Wesentlichen aus einem Saugkopf 2 und einem Aufbewahrungsbehälter 3 besteht.

Wie in Fig. 1 und insbesondere in Fig. 2 dargestellt enthält der Saugkopf 2 eine erste Öffnung 4, eine zweite Öffnung 5, eine Turbine 6, einen Filter 7 und eine Saugeinlassöffnung 8.

Der Aufbewahrungsbehälter 3 enthält im Wesentlichen einen Hohlraum 9 zur Aufnahme und Speichern eines durch den Staubsauger 1 angesaugten Fluids F. Der Aufbewahrungsbehälter 3 weist dazu vier Seitenwände 3a, 3b und einen Boden 3c auf. Die Seitenwände 3a, 3b und der Boden 3c definieren den Hohlraum 9, in dem sich das angesaugte Fluid F bzw. Schmutzpartikel S, welche durch das Fluid F in das Innere des Staubsaugers 1 gebraucht wurden, sammeln kann. An dem Boden 3c sind zusätzlich noch vier Räder 10a, 10b, 10c zum mobilen Einsatz des Staubsaugers 1 angebracht. In den Figuren sind lediglich eine erste Seitenwand 3a, eine zweite Seitenwand 3b (vgl. Fig. 1 und 2) und der Boden 3c in einer Seitenansicht dargestellt. Gemäß einer nicht gezeigten alternativen Ausführungsform kann der Aufbewahrungsbehälter 3 auch eine zylindrische Form aufweisen. Der Aufbewahrungsbehälter 3 kann mehr oder weniger als vier Räder besitzen.

Die Turbine 6 dient zur Erzeugen eines Unterdrucks im Inneren des Staubsaugers 1 und insbesondere im Inneren des Aufbewahrungsbehälters 3, durch den ein Fluid F angesaugt werden kann. Das angesaugte Fluid F strömt durch den Filter 7 und tritt durch die zweite Öffnung 5 wieder aus dem Saugkopf 2 hinaus.

Die Saugeinlassöffnung 8 ist in der ersten Öffnung 4 positioniert bzw. erstreckt sich durch die erste Öffnung 4. An der Saugeinlassöffnung 8 kann ein Saugschlauch 11 angeschlossen werden. Wie in Fig. 1 dargestellt, ist ein Ende 11a eines Saugschlauchs 11 an der Saugeinlassöffnung 8 angeschlossen. Ein zweites Ende des Saugschlauchs, welches in den Figuren nicht gezeigt ist, kann mit einer Düse (z.B. einer Bodendüse) oder mit einer Werkzeugmaschine verbunden sein. Weder die Düse noch die Werkzeugmaschine sind in den Figuren dargestellt. Wenn der Staubsauger 1 mit einer Werkzeugmaschine verbunden ist, kann Staub, Abrieb oder sonstige Schmutzpartikel von der Werkzeugmaschine abgetragen und mittels des Saugschlauchs 11 zu dem Staubsauger 1 gebracht werden. Bei der Werkzeugmaschine kann es sich beispielsweise um einen Bohrhammer, eine Kernbohrmaschine, ein Schleifgerät, eine Säge oder dergleichen handeln.

Die Saugeinlassöffnung 8 enthält im Wesentlichen einen ersten Einlassteilabschnitt 12, einen zweiten Einlassteilabschnitt 13 und einen dritten Einlassteilabschnitt 14. Der erste, zweite und dritte Einlassteilabschnitt 12, 13, 14 ist im Wesentlichen jeweils als zylindrisches Rohr ausgestaltet, durch das ein von dem Staubsauger 1 angesaugtes Fluid F strömen kann. Der erste Einlassteilabschnitt 12 enthält eine Einlassöffnung 12a, welche an dem an dem Saugkopf 2 und insbesondere an der ersten Öffnung 4 befestigt ist. Hierdurch kann die gesamte Saugeinlassöffnung 8 zusammen mit dem Saugkopf 2 von dem Aufbewahrungsbehälter 3 entfernt werden.

Der erste Einlassteilabschnitt 12 ist dabei über den zweiten Einlassteilabschnitt 13 mit dem dritten Einlassteilabschnitt 14 verbunden. Hierzu ist zwischen dem ersten Einlassteilabschnitt 12 und dem zweiten Einlassteilabschnitt 13 ein erster Krümmungsabschnitt 15 positioniert. Des Weiteren ist zwischen dem zweiten Einlassteilabschnitt 13 und dem dritten Einlassteilabschnitt 14 ein zweiter Krümmungsabschnitt 16 positioniert. Der erste und zweite Krümmungsabschnitt 15, 16 kann dabei auch als Kurve, Bogen oder dergleichen bezeichnet werden. Ein gekrümmter Übergang von dem ersten Einlassteilabschnitt 12 zu dem zweiten Einlassteilabschnitt 13 sowie von dem zweiten Einlassteilabschnitt 13 zu dem dritten Einlassteilabschnitt 14 ist wichtig für ein optimales Strömungsverhalten des angesaugten Fluids F. Der Grad der Krümmung an den Übergängen zwischen den jeweiligen Einlassteilabschnitten 12, 13, 14 sowie der Durchmesser der Einlassteilabschnitte 12, 13, 14 als auch der Krümmungsabschnitte 15, 16 ist dabei so zu wählen, dass wenigstens der halbe Medienstrom des angesaugten Fluids F erfasst und umgelenkt werden kann.

Gemäß der in Fig. 1 gezeigten ersten Ausführungsform der erfindungsgemäßen Saugeinlassöffnung 8 ist der erste Einlassteilabschnitt 12 als auch der dritte Einlassteilabschnitt 14 im Wesentlichen waagerecht bzw. horizontal ausgestaltet. Der erste Einlassteilabschnitt 12 und der dritte Einlassteilabschnitt 14 sind im Wesentlichen parallel zueinander angeordnet. Waagerecht bzw. horizontal bedeutet, dass sich eine Mittelängsachse M des ersten Einlassteilabschnitts 12 und eine Mittelängsachse R des dritten Einlassteilabschnitts 14 im Wesentlichen parallel zu einer Mittelängsachse N der Staubsaugers 1 bzw. parallel zu dem Boden 3c des Aufbewahrungsbehälters 3 (vgl. Fig. 3). Insbesondere durch die waagerechte bzw. horizontale Ausrichtung des dritten Einlassteilabschnitts 14 wird ein optimales Strömungsverhalten des angesaugten Fluids F erreicht. Optimal bedeutet dabei im Wesentlichen eine waagerecht bzw. horizontal ausgerichtete Strömung.

Wie bereits vorstehend beschrieben wird durch die Turbine 6 im Inneren ein Unterdruck erzeugt, der dafür sorgt, dass ein Fluid F aus der Umgebung des Staubsaugers 1 durch die erste Öffnung 4 in das Innere des Staubsaugers 1 angesaugt wird. Bei dem Fluid F kann es sich um ein Gas und/oder eine Flüssigkeit handeln. Gemeinsam mit dem Fluid F können auch Feststoffe, wie z.B. Schmutzpartikel, angesaugt und in das Innere des Staubsaugers 1 befördert werden. Nachdem das Fluid F, welches auch als Medium bezeichnet wird, durch den ersten Einlassteilabschnitt 12 über den ersten Krümmungsabschnitt 15 in den zweiten Einlassteilabschnitt 13 und über den zweiten Krümmungsabschnitt 16 in den dritten Einlassteilabschnitt 14 strömt, tritt das Fluid F durch die Auslassöffnung 14a des dritten Einlassteilabschnitts 14 in den Aufbewahrungsbehälter 3. Das Fluid F strömt über den Filter 7 und durch die zweite Öffnung 5 wieder aus dem Staubsauger 1 hinaus. Schmutzpartikel, die zusammen mit dem als Medium wirkenden Fluid F angesaugt wurden, werden in dem Aufbewahrungsbehälter 3 gesammelt (vgl. Fig. 3).

Fig. 5 zeigt eine zweite Ausführungsform der erfindungsgemäßen Saugeinlassöffnung 8, bei der der erste Einlassteilabschnitt 12 im Gegensatz zu der ersten Ausführungsform schräg angeordnet ist. Schräg bedeutet, dass die Mittelängsachse M des ersten Einlassteilabschnitts 12 in einem spitzen Winkel zu der Mittelängsachse R des dritten Einlassteilabschnitts 14 verläuft. Durch den schräg stehenden ersten Einlassteilabschnitt 12 kann eine höhere Strömungsgeschwindigkeit und damit eine bessere Strömungsgeschwindigkeit des einströmenden Fluids F erzeugt werden.

Fig. 6 zeigt eine dritte Ausführungsform der erfindungsgemäßen Saugeinlassöffnung 8, bei der im Gegensatz zu der ersten Ausführungsform an der Auslassöffnung 14a des dritten Einlassteilabschnitts 14 ein zylindrischer Verlängerungsabschnitt 17 vorgesehen ist, wobei der Verlängerungsabschnitt 17 im Wesentlichen horizontal angeordnet ist. Durch den zylindrischen Verlängerungsabschnitt 17 kann eine bessere, d.h. waagerecht bzw. horizontal ausgerichtete Strömung aus der Saugeinlassöffnung 8 erzeugt werden.

Fig. 7 zeigt eine vierte Ausführungsform der erfindungsgemäßen Saugeinlassöffnung 8, bei der im Gegensatz zu der ersten Ausführungsform an der Auslassöffnung 14a des dritten Einlassteilabschnitts 14 ein plattenförmiger Verlängerungsabschnitt 18 vorgesehen ist, wobei der Verlängerungsabschnitt 18 im Wesentlichen horizontal und an einem unteren Ende 14b des dritten Einlassteilabschnitts 14 angeordnet ist. Der plattenförmige Verlängerungsabschnitt 18 ist im Wesentlichen horizontal und an einem unteren Ende 14b des dritten Einlassteilabschnitts 14 angeordnet. Durch den plattenförmigen Verlängerungsabschnitt 18 kann eine bessere, d.h. waagerecht bzw. horizontal gerichtete Strömung aus der Saugeinlassöffnung 8 erzeugt werden.

Fig. 8 zeigt eine fünfte Ausführungsform der erfindungsgemäßen Saugeinlassöffnung 8, bei der im Gegensatz zu der ersten Ausführungsform an einer Innenseite 19 des zweiten Krümmungsabschnitts 16 eine Einbuchtung 20 vorgesehen ist. Die Einbuchtung 20 kann in Form einer Delle ausgestaltet sein. Durch die Einbuchtung 20 wird eine ausgeprägte Kurvenführung zwischen dem zweiten und dritten Einlassteilabschnitt 13, 14 erzeugt, die an dem angesaugten Fluid F mittels des Coandä-Effekts dafür sorgt, dass das Fluid F förmlich an der Innenseite des zweiten Krümmungsabschnitts anliegt. Hierdurch wird das Strömungsverhalten des angesaugten Fluid F weiter verbessert.

Für einen besonders günstigen Strömungsverlauf des Fluids F durch die Saugeinlassöffnung 8 ist der zweite und dritte Einlassteilabschnitt 13, 14 so zueinander angeordnet, dass kein zu großer Durchfluss von dem zweiten zu dem dritten Einlassteilabschnitt 13, 14 besteht. Fig. 9 zeigt eine Ansicht gemäß der Schnittlinie A - A in Fig. 4, wobei in Strömungsrichtung des angesaugten Fluids F in den Innenraum des zweiten Einlassteilabschnitts 13 geblickt wird. Die Fläche A bezeichnet dabei die gesamte Querschnittsfläche des zweiten Einlassteilabschnitts 13. Fig. 10 zeigt eine Ansicht gemäß der Schnittlinie B - B in Fig. 4, wobei entgegen der Strömungsrichtung des angesaugten Fluids F in den Innenraum des dritten Einlassteilabschnitts 14 geblickt wird. Die Fläche B bezeichnet die Querschnittsfläche des dritten Einlassteilabschnitts 14. Wie in Fig. 9 dargestellt, überschneidet sich die Querschnittsfläche A des zweiten Einlassteilabschnitts 13 mit der Querschnittsfläche B des dritten Einlassteilabschnitts 14 maximal zu einem Wert zwischen 15 % und 25 %. Idealerweise überscheiden sich die beiden Querschnittsflächen A, B zu einem Wert von maximal 20 %. Hierdurch wird das Strömungsverhalten des angesaugten Fluid F ebenfalls weiter verbessert.

## Patentansprüche

1. Saugkopf (2) verbindbar mit einem Staubsauger (1), der insbesondere geeignet ist ein Fluid (F) anzusagen und in einem Aufbewahrungsbehälter (3) zu speichern, enthaltend eine Saugeinlassöffnung (8) mit wenigstens erstem Einlassteilabschnitt (12), einem zweiten Einlassteilabschnitt (13) sowie einem dritten Einlassteilabschnitt (14), wobei der erste Einlassteilabschnitt (12) mittels des zweiten Einlassteilabschnitt (13) so mit dem dritten Einlassteilabschnitt (14) verbunden ist, dass ein vom dem Staubsauger (1) angesaugtes Fluid (F) nachfolgend durch den ersten, zweiten und dritten Einlassteilabschnitt (12, 13, 14) zu dem Aufbewahrungsbehälter (3) strömt, wobei eine Mittelängsachse (R) des dritten Einlassteilabschnitts (14) im Wesentlichen waagerecht angeordnet ist, sodass das Fluid (F) im Wesentlichen waagerecht aus dem dritten Einlassteilabschnitt (14) in den Aufbewahrungsbehälter (3) strömt,
wobei eine Einlassöffnung (12a) des ersten Einlassteilabschnitts (12) an dem auf dem Aufbewahrungsbehälter (3) aufsetzbaren Saugkopf (2) positioniert ist, **dadurch gekennzeichnet, dass** die Mittelängsachse (R) des dritten Einlassteilabschnitts (14) und eine Mittelängsachse (M) des ersten Einlassteilabschnitts (12) in einer Ebene liegen.

2. Saugeinlassöffnung (8) nach Anspruch 1,
**dadurch gekennzeichnet, dass** der erste Einlassteilabschnitt (12) sowie der dritte Einlassteilabschnitt (14) so zueinander positioniert sind, dass die Mittelängsachse (M) des ersten Einlassteilabschnitts (12) und die Mittelängsachse (R) des dritten Einlassteilabschnitts (14) im Wesentlichen parallel zueinander angeordnet sind.

3. Saugeinlassöffnung (8) nach Anspruch 1,
**dadurch gekennzeichnet, dass** der erste Einlassteilabschnitt (12) sowie der dritte Einlassteilabschnitt (14) so zueinander positioniert ist, dass die Mittelängsachse (M) des ersten Einlassteilabschnitts (12) und die Mittelängsachse (R) des dritten Einlassteilabschnitts (14) im Wesentlichen in einem spitzen Winkel zueinander angeordnet sind.

4. Saugeinlassöffnung (8) nach wenigstens einem der Ansprüche 1 bis 3,
**dadurch gekennzeichnet, dass** zwischen von dem ersten Einlassteilabschnitt (12) und dem zweiten Einlassteilabschnitt (13) ein erster Krümmungsabschnitt (15) sowie zwischen von dem zweiten Einlassteilabschnitt (13) und dem dritten Einlassteilabschnitt (14) ein zweiter Krümmungsabschnitt (16) vorgesehen ist.

5. Saugeinlassöffnung (8) nach wenigstens einem der Ansprüche 1 bis 4,
**dadurch gekennzeichnet, dass** der zweite Einlassteilabschnitt (13) und der dritte Einlassteilabschnitt (14) so ausgestaltet sind, dass bei einer vertikalen Anordnung des zweiten Einlassteilabschnitts (13) und bei einer horizontalen Anordnung des dritten Einlassteilabschnitts (14) sich die Querschnittsfläche (A) des zweiten Einlassteilabschnitts (13) und die Querschnittsfläche (B) des dritten Einlassteilabschnitts (14) mit einem Wert von 15% bis 25%, insbesondere 20%, überschneiden.

6. Saugeinlassöffnung (8) nach wenigstens einem der Ansprüche 1 bis 5,
**dadurch gekennzeichnet, dass** an einer Auslassöffnung (14a) des dritten Einlassteilabschnitts (14) ein zylindrischer Verlängerungsabschnitt (17) vorgesehen ist, wobei der Verlängerungsabschnitt (17) im Wesentlichen waagerecht angeordnet ist.

7. Saugeinlassöffnung (8) nach wenigstens einem der Ansprüche 1 bis 5,
**dadurch gekennzeichnet, dass** an einer Auslassöffnung (14a) des dritten Einlassteilabschnitts (14) ein plattenförmiger Verlängerungsabschnitt (18) vorgesehen ist, wobei der Verlängerungsabschnitt (18) im Wesentlichen waagerecht und an einem unteren Ende (14b) des dritten Einlassteilabschnitts (14) angeordnet ist.

8. Saugeinlassöffnung (8) nach wenigstens einem der Ansprüche 1 bis 7,
**dadurch gekennzeichnet, dass** an einer Innenseite (19) des zweiten Krümmungsabschnitts (16) eine Einbuchtung (20) vorgesehen ist.

## Claims

1. Suction head (2) connectable to a vacuuming device (1), which is suitable in particular for sucking up a fluid (F) and storing it in a reservoir (3), containing a suction inlet opening (8) with at least a first inlet subsection (12), a second inlet subsection (13) and a third inlet subsection (14), the first inlet subsection (12) being connected by means of the second inlet subsection (13) to the third inlet subsection (14) in such a way that a fluid (F) sucked in by the vacuuming device (1) subsequently flows through the first, second and third inlet subsections (12, 13, 14) to the reservoir (3), a central longitudinal axis (R) of the third inlet subsection (14) being arranged substantially horizontally, so that the fluid (F) flows out of the third inlet subsection (14) into the reservoir (3) substantially horizontally, an inlet opening (12a) of the first inlet subsection (12) being positioned at the suction head (2) that can be fitted on the reservoir (3), **characterized in that** the central longitudinal axis (R) of the third inlet subsection (14) and a central longitudinal axis (M) of the first inlet subsection (12) lie in a plane.

2. Suction inlet opening (8) according to Claim 1,
**characterized in that** the first inlet subsection (12) and the third inlet subsection (14) are positioned in relation to one another in such a way that the central longitudinal axis (M) of the first inlet subsection (12) and the central longitudinal axis (R) of the third inlet subsection (14) are arranged substantially parallel to one another.

3. Suction inlet opening (8) according to Claim 1,
**characterized in that** the first inlet subsection (12) and the third inlet subsection (14) are positioned in relation to one another in such a way that the central longitudinal axis (M) of the first inlet subsection (12) and the central longitudinal axis (R) of the third inlet subsection (14) are arranged substantially at an acute angle to one another.

4. Suction inlet opening (8) according to at least one of Claims 1 to 3,
**characterized in that** a first curvature section (15) is provided between the first inlet subsection (12) and the second inlet subsection (13) and a second curvature section (16) is provided between the second inlet subsection (13) and the third inlet subsection (14).

5. Suction inlet opening (8) according to at least one of Claims 1 to 4,
**characterized in that** the second inlet subsection (13) and the third inlet subsection (14) are designed in such a way that, when there is a vertical arrangement of the second inlet subsection (13) and a horizontal arrangement of the third inlet subsection (14), the cross-sectional area (A) of the second inlet subsection (13) and the cross-sectional area (B) of the third inlet subsection (14) overlap with a value of 15% to 25%, in particular 20%.

6. Suction inlet opening (8) according to at least one of Claims 1 to 5,
**characterized in that** a cylindrical extension section (17) is provided at an outlet opening (14a) of the third inlet subsection (14), the extension section (17) being arranged substantially horizontally.

7. Suction inlet opening (8) according to at least one of Claims 1 to 5,
**characterized in that** a plate-like extension section (18) is provided at an outlet opening (14a) of the third inlet subsection (14), the extension section (18) being arranged substantially horizontally and at a lower end (14b) of the third inlet subsection (14).

8. Suction inlet opening (8) according to at least one of Claims 1 to 7,
**characterized in that** an indentation (20) is provided on an inner side (19) of the second curvature section (16).

## Revendications

1. Tête d'aspiration (2) pouvant être raccordée à un aspirateur (1) qui est notamment approprié pour aspirer un fluide (F) et pour le stocker dans un réservoir de stockage (3), contenant une ouverture d'entrée d'aspiration (8) avec au moins une première portion d'entrée partielle (12), une deuxième portion d'entrée partielle (13) ainsi qu'une troisième portion d'entrée partielle (14), la première portion d'entrée partielle (12) étant raccordée au moyen de la deuxième portion d'entrée partielle (13) à la troisième portion d'entrée partielle (14) de telle sorte qu'un fluide (F) aspiré par l'aspirateur (1) s'écoule successivement à travers la première, la deuxième et la troisième portion d'entrée partielle (12, 13, 14) jusqu'au réservoir de stockage (3), un axe médian longitudinal (R) de la troisième portion d'entrée partielle (14) étant disposé essentiellement horizontalement de telle sorte que le fluide (F) s'écoule essentiellement horizontalement hors de la troisième portion d'entrée partielle (14) dans le réservoir de stockage (3),
une ouverture d'entrée (12a) de la première portion d'entrée partielle (12) étant positionnée au niveau de la tête d'aspiration (2) pouvant être placée sur le réservoir de stockage (3),
**caractérisée en ce que** l'axe médian longitudinal (R) de la troisième portion d'entrée partielle (14) et un axe médian longitudinal (M) de la première portion d'entrée partielle (12) sont situés dans un plan.

2. Ouverture d'entrée d'aspiration (8) selon la revendication 1,
**caractérisée en ce que** la première portion d'entrée partielle (12) ainsi que la troisième portion d'entrée partielle (14) sont positionnées l'une par rapport à l'autre de telle sorte que l'axe médian longitudinal (M) de la première portion d'entrée partielle (12) et l'axe médian longitudinal (R) de la troisième portion d'entrée partielle (14) soient disposés essentiellement parallèlement l'un à l'autre.

3. Ouverture d'entrée d'aspiration (8) selon la revendication 1,
**caractérisée en ce que** la première portion d'entrée partielle (12) ainsi que la troisième portion d'entrée partielle (14) sont positionnées l'une par rapport à l'autre de telle sorte que l'axe médian longitudinal (M) de la première portion d'entrée partielle (12) et l'axe médian longitudinal (R) de la troisième portion d'entrée partielle (14) soient disposés essentiellement suivant un angle aigu l'un par rapport à l'autre.

4. Ouverture d'entrée d'aspiration (8) selon au moins l'une quelconque des revendications 1 à 3,
**caractérisée en ce qu'**entre la première portion d'entrée partielle (12) et la deuxième portion d'entrée partielle (13) est prévue une première portion courbe (15) et entre la deuxième portion d'entrée partielle (13) et la troisième portion d'entrée partielle (14) est prévue une deuxième portion courbe (16).

5. Ouverture d'entrée d'aspiration (8) selon au moins l'une quelconque des revendications 1 à 4,
**caractérisée en ce que** la deuxième portion d'entrée partielle (13) et la troisième portion d'entrée partielle (14) sont configurées de telle sorte que dans le cas d'un agencement vertical de la deuxième portion d'entrée partielle (13) et dans le cas d'un agencement horizontal de la troisième portion d'entrée partielle (14), la surface en section transversale (A) de la deuxième portion d'entrée partielle (13) et la surface en section transversale (B) de la troisième portion d'entrée partielle (14) se recoupent sur 15 % à 25 %, en particulier sur 20 %.

6. Ouverture d'entrée d'aspiration (8) selon au moins l'une quelconque des revendications 1 à 5,
**caractérisée en ce qu'**au niveau d'une ouverture de sortie (14a) de la troisième portion d'entrée partielle (14) est prévue une portion de prolongement cylindrique (17), la portion de prolongement (17) étant disposée essentiellement horizontalement.

7. Ouverture d'entrée d'aspiration (8) selon au moins l'une quelconque des revendications 1 à 5,
**caractérisée en ce qu'**au niveau d'une ouverture de sortie (14a) de la troisième portion d'entrée partielle (14) est prévue une portion de prolongement en forme de plaque (18), la portion de prolongement (18) étant disposée essentiellement horizontalement et à une extrémité inférieure (14b) de la troisième portion d'entrée partielle (14).

8. Ouverture d'entrée d'aspiration (8) selon au moins l'une quelconque des revendications 1 à 7,
**caractérisée en ce qu'**un renfoncement (20) est prévu au niveau d'un côté intérieur (19) de la deuxième portion courbe (16).
